# EUROPÄISCHE PATENTSCHRIFT

(11) **EP 0 959 031 B1**
(45) Veröffentlichungstag und Bekanntmachung des Hinweises auf die Patenterteilung: **17.07.2002**
(21) Anmeldenummer: 99107140.8
(22) Anmeldetag: 13.04.1999
(51) Int. Cl.: B65H 5/38, B65H 9/10

(54) **Vorrichtung zum Führen von Bogen**
Sheet guide device
Dispositif de guidage de feuilles

(30) Priorität: 16.05.1998 DE 19822058
(43) Veröffentlichungstag der Anmeldung: 24.11.1999
(73) Patentinhaber: Koenig & Bauer Aktiengesellschaft, 97080 Würzburg (DE)
(72) Erfinder: Weisbach, Günter, Dr.-Ing., 01445 Radebeul (DE); Müller, Dietmar, Dipl.-Ing., 01640 Coswig (DE); Reinsch, Carsten, Dipl.-Ing., 01139 Dresden (DE)

(56) Entgegenhaltungen:
- DE-B- 1 179 561
- DE-B- 1 186 473
- DE-U- 8 225 956

## Beschreibung

Die Erfindung betrifft eine Vorrichtung zum Führen von Bogen in einer bogenverarbeitenden Maschine mit einem Anlegtisch und an der Vorderkante des Anlegtischs vorgesehenen, aus Vorder- und Deckmarken bestehenden Anlegmarken sowie im Anlegtisch angeordneten, Blasluft in Bogenlaufrichtung zwischen den Anlegtisch und die Bogenunterseite führenden Blasdüsen.

Eine derartige Vorrichtung ist aus der DE 11 86 473 bekannt, bei der im Raum zwischen den Seitenziehmarken und den Anlegmarken aus Aussparungen zwischen einer Deckleiste und dem Anlegtisch Blasluft in Bogenlaufrichtung geleitet wird.

Nachteilig ist, daß durch den aus den Aussparungen austretenden Blasluftstrom im Bereich unmittelbar nach den Aussparungen ein statischer Unterdruck zur Strömungsrichtung aufgebaut wird, der Ursache einer Injektorwirkung ist, die die Bogen großflächig gegen den Anlegtisch führt, so daß es zu einer den Bogenlauf nachteilig beeinflussenden Haftung auf dem Anlegtisch kommen kann.

Weiterhin ist aus dem DE-G'M 82 25 956 eine derartige Vorrichtung bekannt, bei der zur Erzeugung eines Blasluftstromes in der Bogentransportebene Düsen vorgesehen sind, die mit mindestens zwei getrennten, gegenüber der Transportebene unterschiedlich geneigten Düsenkanälen versehen sind. Damit soll der Volumenstrom des Blasstrahls erhöht und ein nachteiliges Haften der Bogen am Anlegtisch verhindert werden.

Nachteilig ist jedoch, daß durch den zusätzlichen Düsenkanal ein zusätzlicher Impuls auf die Bogen übertragen wird, was bei labilen Bogen zu einem den Bogenlauf nachteilig beeinflussenden Flattern kommen kann.

Aufgabe der Erfindung ist es, eine Vorrichtung zu schaffen, die es ermöglicht, einen störungsfreien Bogentransport im Bereich des Anlegtisches zu realisieren.

Erfindungsgemäß wird die Aufgabe durch die Merkmale des Anspruchs 1 gelöst.

Durch die erfindungsgemäße Lösung wird mit einfachen Mitteln sichergestellt, daß einerseits die zur Verarbeitung gelangenden Bogen gegen den Anlegtisch und ihre Vorderkante unter die Deckmarken gegen die Vordermarken geführt werden, andererseits wird vermieden, daß die Bogen auf den Anlegtisch haften oder den Bogenlauf in ebenfalls nachteiliger Weise durch Flattern beeinflussen.

Die Erfindung soll in einem Ausführungsbeispiel näher erläutert werden. In den Zeichnungen zeigt
- Fig. 1: einen Teil eines Anlegtisches in der Draufsicht
- Fig. 2: eine Schnittdarstellung entlang der Linie A-A in Fig. 1
- Fig. 3: eine vergrößerte Darstellung der Einzelheit B in Fig. 1.

In Figur 1 ist ausschnittsweise ein Anlegtisch 4 mit im Abstand zueinander und über die Breite des Anlegtisch 4 verteilt angeordneten Strömungskanälen 9 dargestellt. Die Strömungskanäle 9 verlaufen geneigt zur Bogenlaufrichtung 10, wobei die Strömungskanäle 9 schräg nach außen gerichtet sind. Jedem Strömungskanal 9 ist eine Blasdüse 1 zugeordnet, die mittels eines oder mehrerer über die Breite des Anlegtischs verteilt angeordneter Druckkammern 5 mit Blasluft versorgt werden. Die Druckkammern 5 und die Blasdüsen 1 sind mit einem Deckblech 7 abgedeckt, was mit der Oberfläche des Anlegtischs 4 eine Ebene bildet. Unmittelbar den Öffnungen 1.1 der Blasdüsen 1 sind in den Strömungskanälen 9 jeweils eine Saugbohrung 6 vorgesehen, die in Verbindung zum atmosphärischen Umgebungsdruck steht. Durch die Zuordnung dieser Saugbohrungen 6 unmittelbar zu den Öffnungen 1.1 der Blasdüsen 1, wobei die Saugbohrungen 6 etwa senkrecht zum Blasstrahl 2 verlaufen, entsteht ein Injektor und der im Austrittsbereich des Blasstrahls 2 sich üblicherweise aufbauende statische Unterdruck wird reduziert, so daß durch Erhöhung des Volumenstromes des Blasstrahls 2 und Verminderung der Injektorwirkung zwischen der Unterseite der Bogen 3 und Anlegtisch 4 ein großflächiges Haften der Bogen 3 auf dem Anlegtisch 4 vermieden wird. Damit können die in Bogenlaufrichtung 8 zum Anlegtisch 4 geförderten Bogen 3 störungsfrei an nicht dargestellte, aus Vorder- und Deckmarken bestehende Anlegmarken geführt werden.

### Aufstellung der verwendeten Bezugszeichen

- 1: Blasdüse
- 1.1: Öffnung
- 2: Blasstrahl
- 3: Bogen
- 4: Anlegtisch
- 5: Druckkammer
- 6: Saugbohrung
- 7: Deckblech
- 8: Bogenlaufrichtung
- 9: Strömungskanal
- 10: Maschinenmitte

## Patentansprüche

1. Vorrichtung zum Führen von Bogen in einer bogenverarbeitenden Maschine mit einem Anlegtisch und an der Vorderkante des Anlegtischs vorgesehenen, aus Vorder- und Deckmarken bestehenden Anlegmarken sowie im Anlegtisch angeordneten, Blasluft in Bogenlaufrichtung zwischen den Anlegtisch und die Bogenunterseite führenden Blasdüsen, **dadurch gekennzeichnet, daß** den Öffnungen (1.1) der Blasdüsen (1) unmittelbar jeweils eine mit dem atmosphärischen Umgebungsdruck in Verbindung stehende Saugbohrung (6) zugeordnet ist.

2. Vorrichtung nach Anspruch 1, **dadurch gekennzeichnet, daß** die Öffnung Saugbohrung (6) etwa senkrecht zum aus der Öffnung (1.1) der Blasdüse (1) austretenden Blasstrahls (2) verläuft.

3. Vorrichtung nach Anspruch 1, **dadurch gekennzeichnet, daß** die Öffnungen (1.1) der Blasdüsen (1) in jeweils einen Strömungskanal (9) gerichtet sind und im Strömungskanal (9) eine der Öffnung (1.1) zugeordnete Saugbohrung (6) vorgesehen ist.

## Claims

1. Device for guiding sheets in a sheet-processing machine with a feeder table and lay marks, which are provided at the front edge of the feeder table and consist of front marks and cover marks, as well as nozzles arranged in the feeder table and conducting blast air in sheet running direction between the feeder table and the sheet underside, **characterised in that** a respective suction bore (6) connected with the atmospheric ambient pressure is directly associated with each of the openings (1.1) of the nozzles (1).

2. Device according to claim 1, **characterised in that** the opening suction bore (6) extends approximately perpendicularly to the blast jet issuing from the opening (1.1) of the nozzle (1).

3. Device according to claim 1, **characterised in that** the openings (1.1) of the nozzles (1) are each directed into a respective flow channel (9) and a suction bore (6) associated with the opening (1.1) is provided in the flow channel (9).

## Revendications

1. Dispositif pour guider des feuilles dans une machine de traitement de feuilles comportant une table d'alimentation avec des repères d'alimentation formés de repères avant et de repères de couverture, prévus sur l'arête avant de la table, ainsi que des buses de soufflage installées dans la table pour guider de l'air dans la direction des feuilles entre la table d'alimentation et le côté inférieur des feuilles,
**caractérisé en ce que**
aux orifices (1.1) des buses de soufflage (1) est associé chaque fois directement un perçage d'aspiration (6) relié à la pression atmosphérique ambiante.

2. Dispositif selon la revendication 1,
**caractérisé en ce que**
l'ouverture (6) est sensiblement perpendiculaire au jet de soufflage (2) sortant de l'ouverture (1.1) de la buse de soufflage (1).

3. Dispositif selon la revendication 1,
**caractérisé en ce que**
les ouvertures (1.1) des buses de soufflage (1) sont dirigées chaque fois dans un canal de circulation (9) et dans celui-ci est prévu un perçage d'aspiration (6) associé à l'ouverture (1.1).
